# EUROPÄISCHE PATENTSCHRIFT

(11) **EP 0 416 297 B1**
(45) Veröffentlichungstag und Bekanntmachung des Hinweises auf die Patenterteilung: **30.09.1992**
(21) Anmeldenummer: 90115073.0
(22) Anmeldetag: 06.08.1990
(51) Int. Cl.: F01M 11/00, F02B 77/13

(54) **Schallgedämmte Blech-Ölwanne für Brennkraftmaschinen**
Noise damped sheet oil sump for an internal combustion engine
Carter d'huile en tôle d'insonorisation pour moteur à combustion interne

(30) Priorität: 06.09.1989 DE 3929592
(43) Veröffentlichungstag der Anmeldung: 13.03.1991
(73) Patentinhaber: MAN Nutzfahrzeuge Aktiengesellschaft, 80976 München (DE)
(72) Erfinder: Kubis, Heribert, Dipl.-Ing., D-8500 Nürnberg (DE)

(56) Entgegenhaltungen:
- DE-A- 3 427 529
- DE-U- 8 420 386
- FR-A- 2 155 474
- FR-A- 2 388 992
- US-A- 4 669 432

## Beschreibung

Die Erfindung bezieht sich auf eine schallged{mmte Blech-\lwanne f}r Brennkraftmaschinen gem{ß dem Gattungsbegriff.

Die Anforderungen an eine Reduzierung der Schallemission von Brennkraftmaschinen sind stetig angestiegen. Eine Quelle der Schallemission ist eine meist ungen}gend schallged{mmte \lwanne. Zur Verbesserung der Kωrperschalld{mmung ist es bekannt, die \lwanne zwei- oder mehrlagig auszuf}hren, bzw. durch Verwendung von Kunststoff als Werkstoff f}r die \lwanne die Schallemission dieser \lwanne zu reduzieren. Um Schallbr}cken zwischen Kurbelgeh{use und der \lwanne zu unterbinden, ist es bekannt, zwischen beide Teile Elastomere einzulegen.

Aus DE-U 84 20 386 ist es bekannt, die \lwanne zum Zweck der Schalld{mmung mit einer ]berwanne zu umgeben. Um Schallbr}cken zu vermeiden werden \lwanne und ]berwanne durch elastomere Elemente voneinander getrennt. Die Verbindung der in Guß ausgef}hrten \lwanne mit der umgebenden ]berwanne erfolgt mittels Schrauben. Eine derartige Maßnahme zur Schalld{mmung der \lwanne l{ßt sich nur durchf}hren, wenn diese in Guß ausgef}hrt ist in den Gewindebohrungen f}r eine Verschraubung eingebracht werden kωnnen. Vielfach werden heute \lwannen in Stahlblechbauweise ausgef}hrt, die nat}rlich eine besonders hohe Schallemission aufweisen. In derartige \lwannen lassen sich aber keine Gewindebohrungen einbringen. Dar}berhinaus sind keine Maßnahmen zur Vermeidung von Schallbr}cken in neuralgischen Regionen einer Teilfuge zwischen Kurbelgeh{use und \lwanne einerseits und der ]berwanne andererseits, beispielsweise im Bereich der Durchf}hrung der Kurbelwelle zu erkennen. Eine optimale Reduzierung der Schallemission ist mit derartigen Maßnahmen nicht zu erreichen, da diese Aufgabe nur durch strickte Entkoppelung der schwingenden Bauteile und der umgebenden ]berwanne in allen Bereichen zu erreichen ist.

Es ist ferner durch DE-OS 34 27 529 bekannt, die \lwanne und das Kurbelgeh{use mittels Federb}gel zu verbinden, wobei zur Kωrperschallentkopplung die B}gel mit Elastomerlagen unterlegt sind.

Demgegen}ber liegt der Erfindung die Aufgabe zugrunde, die Kωrperschallemission von \lwannen wesentlich und mit vertretbarem Aufwand zu reduzieren.

Gelωst wird diese Aufgabe gem{ß den kennzeichnenden Merkmalen des Patentanspruches 1.

Die Kωrperschallemission wird durch die ]berwanne mit vertretbarem Aufwand sp}rbar reduziert. Motoren mit \lwannen minderer Kωrperschalld{mmung kωnnen in relativ einfacher und kosteng}nstiger Weise nachger}stet werden. Um die Kωrperschalld{mmung nicht durch die Bildung von Schallbr}cken zu beeintr{chtigen wird erfindungsgem{ß vorgeschlagen, alle Ber}hrungsstellen durch Einlage von Elastomeren zu trennen.

Die ]berwanne kann bei erhωhten Anforderungen an die Schalld{mmung in zwei- oder mehrlagiger Ausf}hrung in Stahlblech ausgef}hrt sein.

Vorteilhafte Weiterbildungen der Erfindung kωnnen den Unteranspr}chen 2 bis 6 entnommen werden.

Durch die systematische Trennung von Ber}hrungsstellen von \lwanne und ]berwanne sowie ]berwanne und Schwungradgeh{use durch elastomere ]berg{nge werden Schallbr}cken vermieden, was zu einer weiteren Reduzierung der Schallemission beitr{gt.

Die ]berwanne kann erfindungsgem{ß in mehrlagigem Stahlblech oder auch einlagig in Kunststoff ausgef}hrt sein.

Mehrlagiges Stahlblech ergibt eine hohe Ger{uschd{mmung und ist zudem preiswert. Die Kunststoffausf}hrung ergibt bereits bei einer Lage eine gute Schalld{mmung durch innere D{mpfung des Materials.

Ausf}hrungsbeispiele der Erfindung sind in Zeichnungen dargestellt. Es zeigt:
Figur 1 einen L{ngsschnitt I-I durch Kurbelgeh{use und \lwanne
Figur 2 einen Querschnitt II-II durch Kurbelgeh{use und \lwanne
Figur 3 eine Ausf}hrung einer ]berwanne in Kunststoff mit Befestigung an der \lwanne
Figur 4 eine Schall-Abdichtung einer Ablaßschraube
Figur 5 eine Schall-Abdichtung einer Blechkalotte
Figur 6 eine Durchf}hrung eines Stutzens f}r die \leinf}llung
Figur 7 einen Schnitt VII-VII als Verbindung der ]berwanne mit der \lwanne im Bereich des d{mpferseitigen Endes des Kurbelgeh{uses
Figur 8 eine Draufsicht auf die Oberseite der \lwanne
Figur 9 ein Detail der Abdichtung zwischen ]berwanne und schwungradseitigem Ende des Kurbelgeh{uses
Figur 10 ein Detail der Abdichtung zwischen ]berwanne und schwungradseitigem Ende des Kurbelgeh{uses als Schnitt X-X
Figur 11 eine Ausf}hrung der ]berwanne in Stahlblech mit Befestigung an der \lwanne
Figur 12 ein Detail der Abdichtung zwischen ]berwanne und schwungradseitigem Ende des Kurbelgeh{uses analog Figur 10, jedoch Ausf}hrung in Stahlblech

Figur 1 zeigt eine \lwanne 1, welche ein Kurbelgeh{use 2 nach unten abschließt. Die \lwanne 1 ist mittels Schrauben 3 an einem umlaufenden Flansch 4 des Kurbelgeh{uses 2 befestigt. Zur Erhωhung der Biegesteifigkeit des Flansches der \lwanne 1 wird dessen {ußerer Rand umgebωrdelt, so daß die Anpreßkraft der Schrauben 3 gleichm{ßig }ber den Umfang verteilt wird und eine nicht n{her dargestellte Dichtung 1a (Figur 2) zwischen \lwanne 1 und Kurbelgeh{use 2 am ganzen Umfang mit gleicher Fl{chenpressung an den Flansch 4 angepreßt wird, um \ldichtheit zu garantieren.

Da der {ußere Rand des Flansches der \lwanne 1 in dem Bereich wo dieser dem Torsionsschwingungsd{mpfer 5 gegen}berliegt aus Platzgr}nden nicht umgebωrdelt werden kann, ist in diesem Bereich eine Profilbr}cke 6 vorgesehen, welche durch die Schrauben 3 (Figur 7) die Dichtung gegen den Flansch 4 pressen.

Die \lwanne 1 ist ann{hernd {quidistant von einer ]berwanne 7 umgeben, welche entweder in Kunststoff oder in Stahlblech in Tiefziehqualit{t ausgef}hrt sein kann. Das Stahlblech kann je nach den Anspr}chen an die Schalld{mmung ein, bzw., zwei- oder mehrlagig ausgelegt werden. Die ]berwanne 7 ist an allen Ber}hrungsstellen mit der \lwanne 1 oder dem Kurbelgeh{use 2 durch elastomere Elemente kωrperschallentkoppelt verbunden.

Zur Verbindung der \lwanne 1 mit der ]berwanne 7 ist am oberen Rand der ]berwanne 7 ein l-fωrmiges Profil 8 vorgesehen, in das ein nach oben offenes erstes elastomeres Element 9 eingelegt ist. Die ]berwanne 7 ist gegen}ber einem Schwungradgeh{use 10 als einem Teil des Kurbelgeh{uses 2 }ber ein zweites elastomeres Element 11 gegen Schallaustritt abgedichtet. Das zweite elastomere Element 11 ist dabei einseitig offen und wird }ber den Rand der ]berwanne 7 geschoben und gegen das Schwungradgeh{use 10 angepreßt.

Die \lwanne 1 weist an ihrer tiefsten Stelle eine Ablaßschraube 12 auf. Die Ablaßschraube 12 bzw. deren Gewindeteil 13 wird gegen die ]berwanne 7 mittels einem dritten elastomeren Element 14 gegen Schallaustritt abgedichtet.

Einen Querschnitt II-II durch die \lwanne 1 stellt Figur 2 dar. Die \lwanne 1 wird unter Zwischenlage einer Dichtung 1a mittels der Schrauben 3 gegen den Flansch 4 des Kurbelgeh{uses 2 angepreßt. Die \lwanne 1 wird {quidistant von der ]berwanne 7 umgeben. Der Flansch der \lwanne 1 ist außen umgebωrdelt. Ein Schenkel 1b greift von oben her in das oben offene erste elastomere Element 9 ein. Weitere Elemente der \lwanne 1, wie die Ablaßschraube 12, ein Stutzen 15 f}r die \leinf}llung und Blechkalotten 16, die dem Motor als Standauflage dienen, werden an den Ber}hrungsstellen durch weitere elastomere Elemente zur ]berwanne 7 gegen Schallaustritt abgedichtet. Details }ber die Ausbildung dieser elastomeren Verbindungselemente werden in den nachfolgenden Figuren gezeigt.

Eine Verbindung von \lwanne 1 und der ]berwanne 7 in Kunststoffausf}hrung ist in Figur 3 dargestellt. Die ]berwanne 7 weist Haltenasen 17 auf, die \lwanne 1 besitzt unter den zur Befestigung der ]berwanne 7 mitverwendeten Schrauben 3 besonders geformte Unterlagen 18 und beide Teile werden durch Federdrahtb}gel 19 kraftschl}ssig verbunden. Durch das erste elastomere Element 9 wird eine Abdichtung gegen Luftschall und eine Entkoppelung vom Kωrperschall erzielt.

In Figur 4 ist im Detail die Schall-Abdichtung des Durchbruches f}r die Ablaßschraube 12 gezeigt. Die Ablaßschraube 12 ist in ein Gewindeteil 13 eingeschraubt, welches ωldicht in die \lwanne 1 eingesetzt ist. Die Verbindung des Gewindeteils 13 mit der ]berwanne 7 erfolgt durch das dritte elastomere Element 14, welches gegen}ber dem Gewindeteil 13 durch eine kreisringfωrmige Dichtlippe 20 gegen Austritt von Luftschall abgedichtet ist. Die Abdichtung gegen die ]berwanne 7 erfolgt mittels einer kreisringfωrmigen Nut 21, welche eine Bohrung in der ]berwanne 7 dichtend umgreift.

Figur 5 zeigt im Detail die Schall-Abdichtung der Blechkalotte 16, welche durch Punktschweißung oder dergleichen mit der \lwanne 1 verbunden ist. Zur Abdichtung wird ein viertes elastomeres Element 22 vorgesehen, welches nahezu baugleich mit dem dritten elastomeren Element 14 ist, weshalb es nicht n{her erl{utert werden soll.

In Figur 6 ist die Schall-Abdichtung des Stutzens 15 dargestellt, welcher der \leinf}llung dient. Der Stutzen 15 ist an seinem oberen Ende mit einem f}nften elastomeren Element 23 gegen die ]berwanne 7 abgedichtet. Dieses elastomere Element 23 ist {hnlich mit den elastomeren Elementen 14 und 22. An seinem unteren Ende wird der Stutzen 15 in die \lwanne 1 in den eingelωteten Gewindeeinsatz 24 ωldicht eingeschraubt. Analog erfolgen auch Befestigung des Anschlußstutzens f}r das \lmeßrohr in der \lwanne und dessen Schallabdichtung gegen}ber der ]berwanne 7.

Ein Detail der Profilbr}cke 6 gem{ß einem Schnitt VII-VII aus Figur 8 ist in Figur 7 dargestellt. Da im Bereich des Schwingungsd{mpfers 5 der obere Rand der \lwanne 1 nicht u-fωrmig umgebωrdelt werden kann, so daß hier der Schenkel 1b entf{llt, wird zum gleichm{ßigen Anpressen der Dichtung 1a (Figur 2) die Profilbr}cke 6 vorgesehen, welche }ber die nωtige Biegesteifigkeit verf}gt, um die Anpreßkraft der Schrauben 3 gleichm{ßig als Streckenlast }ber die Stirnseite der \lwannendichtung zu verteilen.

Bei der in Figur 7 im Schnitt VII-VII dargestellten Ausf}hrung der ]berwanne 7 in Kunststoff ist auf der Oberseite derselben ein u-fωrmiges Profil 25 vorgesehen, um das erste elastomere Element 9 aufzunehmen. Die Profilbr}cke 6 verf}gt }ber eine Nase 26, in die das nach oben offene erste elastomere Element 9 eingeschoben wird. Dadurch wird in diesem Bereich Luftschalldichtheit zwischen \lwanne 1 und ]berwanne 7 erzielt.

Der in Figur 7 im Schnitt gezeigte Bereich ist in Figur 8 in der Draufsicht wiedergegeben. Die Schrauben 3, welche in gleichen Abst{nden entlang der Profilbr}cke 6 verteilt sind, pressen diese unter Zwischenschaltung der \lwanne 1 und einer Dichtung 1a (Figur 2) gegen das Kurbelgeh{use 2.

Die Figur 9 zeigt im Detail die Schall-Abdichtung der ]berwanne 7 gegen}ber dem Schwungradgeh{use 10. Die ]berwanne 7 ist in Richtung des Schwungradgeh{uses 10 offen und endet hier in einem Steg 7a. Dieser wird durch das zweite elastomere Element 11 gegen das Schwungradgeh{use 10 abgedichtet. Um einen Festsitz zu gew{hrleisten und Rutschen zu vermeiden ist dieses zweite elastomere Element 11 im Bereich des \lwannenflansches abgewinkelt und endet auf rechter und linker Seite in den spiegelbildlich gestalteten zwei Schenkeln 29, die auf die rechts- und linksseitig dem \lwannenflansch des Kurbelgeh{uses 2 zugewandten Stegabschnitte 30 der ]berwanne 7 aufgesteckt sind. Um ein Abrutschen zu vermeiden, besitzen die beiden Schenkel 29 je eine auf einer Auflagefl{che 31 (Figur 11) der ]berwanne 7 aufliegende Erweiterung, die von einem aus Figur 10 ersichtlichen Versteifungsschenkel 1b, des \lwannenflansches in einem Bereich "C" niedergedr}ckt wird. Das zweite elastomere Element 11, das an das erste elastomere Element 9 (Figur 1) mωglichst fugenlos anstωßt, ist somit in allen Richtungen befestigt und fixiert.

In der Figur 11 ist die Verbindung der ]berwanne 7 mit der \lwanne 1 dargestellt. Da im gezeigten Beispiel die ]berwanne 7 in Stahlblech ausgef}hrt ist, ist es unabdingbar, f}r eine schalltechnische Entkopplung zu sorgen. Die Verbindung erfolgt durch Federdrahtb}gel 19. Diese Federdrahtb}gel 19 sind an mindestens einer Ber}hrungsstelle (hier mit der \lwanne 1) unter Zwischenlage eines sechsten elastomeren Elements 32 angeschlossen. Das andere Ende kann unmittelbar mit einer Nase 33 verbunden werden, die an die ]berwanne 7 angeschlossen ist. Alternativ kann das Element 32 auch auf einer Sonder-Schraubenauflage 18 gem{ß Figur 3 aufliegen.

Die Figur 12 zeigt das gleiche Detail wie in Figur 10 dargestellt, allerdings bezogen auf eine Ausf}hrung im Stahlblech.

Da die Konstruktionselemente bei der Ausf}hrung in Stahlblech im }brigen die gleichen sind wie bei der in den Figuren 3 bis 10 gezeigten Kunststoffausf}hrung wird auf gesonderte Darstellung verzichtet.

## Patentansprüche

1. Schallged{mmte Blech-\lwanne (1) f}r Brennkraftmaschinen, bei der die \lwanne (1) mittels Schrauben (3) unter Zwischenlage einer Dichtung (1a) mit einem umlaufenden Flansch (4) eines Kurbelgeh{uses (2) verbunden ist, wobei die \lwanne (1) ein- oder mehrlagig ausgef}hrt sein kann und an ihrer tiefsten Stelle eine Ablaßschraube (12), sowie seitlich einen schr{g nach innen verlaufenden Stutzen (15) f}r die \leinf}llung aufweist und die \lwanne (1) in geringer Distanz von einer ]berwanne (7) umgeben wird, wobei an allen Ber}hrungsstellen von \lwanne (1) und ]berwanne (7), bzw. von Kurbelgeh{use (2) und ]berwanne (7) diese Teile unter Zwischenschaltung elastomerer Elemente (9, 11, 14, 22, 23, 32) verbunden sind, dadurch gekennzeichnet, daß als kraftschl}ssiges Verbindungsmittel zwischen \lwanne (1) und ]berwanne (7) Federdrahtb}gel (19) vorgesehen sind, daß das Element zur Verbindung der \lwanne (1) mit der ]berwanne (7) aus einem nach oben offenen ersten elastomeren Element (9) gebildet wird, welches in ein ebenfalls nach oben geωffnetes u-bzw. 1-fωrmig geformtes umlaufendes Profil (8) auf der Oberseite der ]berwanne (7) eingelegt ist, und daß das offene elastomere Element (9) in einen Schenkel (1b) des \lwannenflansches gesteckt wird, daß die \lwanne (1) zur Erhωhung der Biegesteifigkeit des \lwannenflansches, in einem Bereich gegen}ber einem Torsionsschwingungsd{mpfer (5) gelegen, unter Zwischenschaltung einer Profilbr}cke (6) mittels Schrauben (3) an einen Flansch (4) des Kurbelgeh{uses (2) anpreßbar ist, wobei die Abdichtung zwischen der ]berwanne (7) und der Profilbr}cke (6) durch eine Nase (26) bewerkstelligt wird, welche in das nach oben offene elastomere Element (9) gesteckt wird, daß die ]berwanne (7) in Richtung eines Schwungradgeh{uses (10), welches ein Teil des Kurbelgeh{uses (2) ist, offen ist, und daß die Abdichtung zwischen der ]berwanne (7) und dem Schwungradgeh{use 10) durch ein zweites elastomeres Element (11) erfolgt, wobei dieses }ber den Rand der ]berwanne gesteckt und gegen das Schwungradgeh{use (10) gepreßt wird.

2. Schallged{mmte \lwanne nach Anspruch 1, dadurch gekennzeichnet, daß der Stutzen (15) f}r die \leinf}llung, bzw. f}r die Messung des \lstandes an seinem {ußeren Ende }ber ein f}nftes elastomeres Element (23) an die ]berwanne (7) angeschlossen ist, und daß der Stutzen (15) an seinem inneren Ende }ber einen eingelωteten Gewindering (24) mit der \lwanne (1) ωldicht verschraubt ist.

3. Schallged{mmte \lwanne nach Anspruch 1, dadurch gekennzeichnet, daß die Ablaßschraube (12) in ein mit der \lwanne (1) verbundenes Gewindeteil (13) eingeschraubt ist, und daß das Gewindeteil (13) zur Schallabdichtung }ber ein drittes Elastomeres Element (14) mit der ]berwanne (7) in Verbindung steht, wobei das dritte elastomere Element (14) kreisringfωrmig ausgebildet ist und an einem {ußeren Rand mittels einer kreisfωrmigen Nut (21) eine \ffnung der ]berwanne (7) luftschalldichtend umgreift und an einem inneren Rand eine elastische Dichtlippe (20) aufweist, welche gegen das Gewindeteil (13) angepreßt wird.

4. Schallged{mmte \lwanne nach Anspruch 1, dadurch gekennzeichnet, daß die \lwanne (1) an ihrem Boden erhabene Blechkalotten (16) aufweist, wobei die Kalotten (16) durch die ]berwanne (7) gef}hrt sind, daß zur luftschalld{mmenden Abdichtung ein viertes elastomeres Element (22) vorgesehen ist, welches zwischen ]berwanne (7) und der Blechkalotte (16) angeordnet ist, und daß das vierte elastomere Element (22) {hnlich dem dritten elastomeren Element (14) ist.

5. Schallged{mmte \lwanne nach Anspruch 1, dadurch gekennzeichnet, daß die ]berwanne (7) in Kunststoff ausgef}hrt ist, daß die Verbindung dieser ]berwanne (7) mit der \lwanne (1) durch Federdraht- oder Federbandb}gel (19) erfolgt, wobei diese Federb}gel (19) an einem Ende in eine Haltenase (17) der ]berwanne (7) und an einem anderen Ende unmittelbar in den gem{ß Figur 11 ωrtlich geformten \lwannenflansch, oder eine Spezialunterlage (18) unter den gleichzeitig zur Befestigung der ]berwanne (7) dienenden Schrauben (3) einrasten.

6. Schallged{mmte \lwanne nach Anspruch 1, dadurch gekennzeichnet, daß die ]berwanne (7) in Stahlblech ausgef}hrt ist, wobei das Stahlblech ein- oder mehrlagig sein kann und Stahlblech in tiefziehf{higer Qualit{t verwendet wird, daß die Verbindung von ]berwanne (7) und \lwanne (1) durch Federdrahtb}gel (19) erfolgt, und daß die Federdrahtb}gel (19) an mindestens einem Ende unter Zwischenschaltung eines sechsten elastomeren Elementes (32) in den gem{ß Figur 11 ωrtlich geformten \lwannenflansch oder Spezialunterlagen (18) unter den gleichzeitig zur Befestigung der ]berwanne (7) dienenden Schrauben (3) und an dem anderen Ende unmittelbar in eine Nase (33) der ]berwanne (7) einrasten.

## Claims

1. A sound-damped oil sump (1) for internal combustion engines, in which the oil sump (1) is connected to a peripheral flange (4) of a crankcase (2) by means of screws (3) with the interposition of a seal (1a), it being possible for the oil sump (1) to be constructed in one or more layers and the oil sump (1) having an outlet screw (12) at its lowest point and, laterally, an inlet pipe (15) for introducing oil which runs obliquely inwards, and the oil sump (1) being surrounded at a small spacing by a sump surround (7), at all the contact points of oil sump (1) and sump surround (7), and of crankcase (2) and sump surround (7) these parts being connected, with the interposition of elastomer elements (9, 11, 14, 22, 23, 32), characterized in that spring wire clips (19) are provided as the non-positive connection means between oil sump (1) and sump surround (7), in that the element for connecting the oil sump (1) to the sump surround (7) is formed from an upwardly open first elastomer element (9) which is laid into an also upwardly open U-shaped or L-shaped peripheral profile (8) on the upper side of the sump surround (7), and in that the open elastomer element (9) is pushed onto a leg (1b) of the oil sump flange, in that the oil sump (1), in order to increase the flexural strength of the oil sump flange, laid in a region opposite a torsional oscillation damper (5), may be pressed against a flange (4) of the crankcase (2) by means of scrows (3) with the interposition of a profiled bridge (6), the seal between the sump surround (7) and the profiled bridge (6) being provided by a nose (26) which is pushed into the upwardly open elastomer element (9), in that the sump surround (7) is open in the direction of a flywheel housing (10) which is part of the crankcase (2), and in that the seal between the sump surround (7) and the flywheel housing (10) is effected by means of a second elastomer element (11), the latter being pushed over the edge of the sump surround and being pressed against the flywheel housing (10).

2. A sound-damped oil sump according to Claim 1, characterized in that the inlet pipe (15) for introducing oil, or for measuring the oil level, is connected as its outer and to the sump surround (7) by way of a fifth elastomer element (23), an in that the inlet pipe (15) is screwed to the oil sump (1) in an oil-tight manner at its inner end by way of a threaded ring (24) soldered in position.

3. A sound-damped oil sump according to Claim 1, characterized in that the outlet screw (12) is screwed into a threaded part (13) connected to the oil sump (1), and in that the threaded part (13), for sealing off sound, is connected to the sump surround (7) by way of a third elastomer element (14), the third elastomer element (14) being of annular construction and runnig, at an outer edge, in air-borne sound-sealing manner around an opening of the sump surround (7) by means of an annular groove (21) and having, at an inner edge, a resilient sealing lip (20) which is pressed against the threaded part (13).

4. A sound-damped oil sump according to Claim 1, characterized in that the oil sump (1) has bulging sheet-metal convex pieces (16) at its base, the convex pieces (16) extending through the sump surround (7), in that there is provided for air-borne sound-damping sealing a fourth elastomer element (22) which is arranged between the sump surround (7) and the sheet-metal convex piece (16), and in that the fourth elastomer element (22) is similar to the third elastomer elemenet (14).

5. A sound-damped oil sump according to Claim 1, characterized in that the sump surround (7) is constructed from plastics, in that the connection of this sump surround (7) to the oil sump (1) is effected by means of spring wire or spring band clips (19), these spring clips (19) latching at one and into a holding nose (17) of the sump surround (7) and at another and directly into the oil sump flange which is shaped locally according to Figure 11, or into a special underlay (18) under the screws (3) at the same time serving to secure the sump surround (7).

6. A sound-damped oil sump according to Claim 1, characterized in that the sump surround (7) is constructed from sheet steel, it being possible for the sheet steel to be in one or more layers and sheet steel of a deep-drawing quality being used, in that the connection of sump surround (7) and oil sump (1) is effected by means of spring wire clips (19), and in that the spring wire clips (19) latch, at at least one end, with the interposition of a sixth elastomer element (32), into the oil sump flange which is shaped locally according to Figure 11 or into special underlays (18) under the screws (3) which at the same time serve to secure the sump surround (7) and, at the other end, latch directly in a nose (33) of the sump surround (7).

## Revendications

1.- Cuvette-carter à huile (1), isolée phoniquement, pour moteurs à combustion interne dans lesquels la cuvette-carter (1) est assemblée avec une bride périphérique (4) d'un carter de vilebrequin (2) au moyen de vis (3) avec interposition d'un joint d'étanchéité (1a), tandis que la cuvette-carter (1) peut être réalisée en une ou plusieurs couches et comporte à son emplacement le plus profond, une vis d'évacuation (12) ainsi que latéralement une tubulure (15) s'étendant obliquement vers l'intérieur pour le remplissage d'huile, et la cuvette-carter (1) est entourée à une distance réduite d'une cuvette supplémentaire (7), tandis qu'en tous les points de contact de la cuvette-carter (1) et de la cuvette supplémentaire (7), ou bien du carter de vilebrequin (2) et de la cuvette supplémentaire (7), ces parties sont assemblées avec interposition d'éléments élastomères (9, 11, 14, 22, 23, 32), cuvette-carter caractérisée en ce que comme moyens d'assemblage par adhérence entre la cuvette-carter (1) et la cuvette supplémentaire (7), il est prévu des étriers (19) en fil à ressort, en ce que l'élément pour l'assemblage de la cuvette-carter (1) avec la cuvette supplémentaire (7) est constitué par un premier élément élastomère (9) ouvert vers le haut et qui est inséré dans un profil (8) également ouvert vers le haut et façonné en forme de U ou bien L s'étendant tout autour sur le côté supérieur de la cuvette supplémentaire (7), et en ce que l'élément élastomère ouvert (9) est enfilé sur une branche (1b) de la bride de la cuvette-carter, en ce que la cuvette-carter (1) pour augmenter la résistance à la flexion de la bride de cette cuvette-carter dans une zone placée en face d'un amortisseur d'oscillations de torsion (5), est susceptible d'être pressée, avec interposition d'un pont profilé (6), au moyen de vis (3) contre une bride (4) du carter de vilebrequin (2), tandis que l'étanchement entre la cuvette supplémentaire (7) et le pont profilé (6) est assuré par un appendice (26) qui est enfilé dans l'élément élastomère (9) ouvert vers le haut, en ce que la cuvette supplémentaire (7) est ouverte en direction d'un carter de volant (10) qui fait partie du carter de vilebrequin (2), et en ce que l'étanchement entre la cuvette supplémentaire (7) et le carter de volant (10) est assuré par un second élément élastomère (11), qui est enfilé sur le bord de la cuvette supplémentaire et pressé contre le carter de volant (10).

2.- Cuvette-carter isolée phoniquement, selon la revendication 1, caractérisée en ce que la tubulure (15) pour le remplissage d'huile, ou bien pour la mesure du niveau d'huile, est raccordée à son extrémité externe à la cuvette supplémentaire (7) par l'intermédiaire d'un cinquième élément élastomère (23), et en ce que cette tubulure (15) est vissée de façon étanche à l'huile à son extrémité interne avec la cuvette-carter (1) par l'intermédiaire d'un anneau fileté (24) brasé dans cette cuvette.

3.- Cuvette-carter isolée phoniquement selon la revendication 1, caractérisée en ce que la vis d'évacuation (12) est vissée dans une partie filetée (13) assemblée avec la cuvette-carter (1), et en ce que cette partie filetée (13), pour l'isolation phonique, est reliée à la cuvette supplémentaire (7) par l'intermédiaire d'un troisième élément élastomère (14), ce troisième élément élastomère (14) étant de forme annulaire circulaire et enveloppant à son bord externe au moyen d'une gorge circulaire (21) une ouverture de la cuvette supplémentaire (7) de façon étanche au bruit aérien, tandis qu'à son bord interne, il comporte une lèvre d'étanchéité élastique (20) qui est pressée contre la partie filetée (13).

4.- Cuvette-carter isolée phoniquement selon la revendication 1, caractérisée en ce que la cuvette-carter (1) comporte sur son fond des calottes en tôle (16) en saillie qui passent à travers la cuvette supplémentaire (7), en ce qu'il est prévu pour l'étanchement d'isolation du bruit aérien, un quatrième élément élastomère (22) qui est disposé entre la cuvette supplémentaire (7) et la calotte en tôle (16), et en ce que ce quatrième élément élastomère (22) est analogue au troisième élément élastomère (14).

5.- Cuvette-carter isolée phoniquement selon la revendication 1, caractérisée en ce que la cuvette supplémentaire (7) est réalisée en matière plastique, en ce que l'assemblage de cette cuvette supplémentaire (7) avec la cuvette-carter (1) s'effectue par l'intermédiaire d'étriers en fil à ressort ou en bande à ressort (19), tandis que ces étriers élastiques (19) s'enclenchent à une extrémité sur un taquet de maintien (17) de la cuvette supplémentaire (7) et à une autre extrémité directement sur la bride de la cuvette-carter façonnée localement selon la figure 11, ou bien sur un appui spécial (18) sous les vis (3) servant en même temps à la fixation de la cuvette supplémentaire (7).

6.- Cuvette-carter isolée phoniquement selon la revendication 1, caractérisée en ce que la cuvette supplémentaire (7) est réalisée en tôle d'acier, cette tôle d'acier pouvant être à une ou plusieurs couches et cette tôle d'acier étant utilisée en qualité pour emboutissage profond, en ce que l'assemblage de la cuvette supplémentaire (7) et de la cuvette-carter (1) s'effectue par l'intermédiaire d'étriers en fil à ressort (19) et que ces étriers en fil à ressort (19) s'enclenchent à au moins une extrémité, avec interposition d'un sixième élément élastomère (32), sur la bride de la cuvette-carter façonnée localement selon la figure 11, ou bien sur des appuis spéciaux (18) au-dessous des vis (3) servant en même temps pour la fixation de la cuvette supplémentaire (7), et s'enclenchent à l'autre extrémité, directement sur un appendice (33) de la cuvette supplémentaire (7).
